# FASCICULE DE BREVET EUROPEEN

(11) **EP 0 960 414 B1**
(45) Date de publication et mention de la délivrance du brevet: **08.05.2002**
(21) Numéro de dépôt: 98905470.5
(22) Date de dépôt: 30.01.1998
(51) Int. Cl.: G09F 11/26

(54) **PANNEAU D'AFFICHAGE A BANDE SANS FIN**
ANZEIGETAFEL MIT ENDLOSEM BAND
POSTER PANEL WITH ENDLESS DISPLAY STRIP

(30) Priorité: 11.02.1997 FR 9701556
(43) Date de publication de la demande: 01.12.1999
(73) Titulaire: Ouragan Communication Inc., Longueil, Québec J4H 3N4 (CA)
(72) Inventeur: BERREBI, Michel, F-75008 Paris (FR)
(74) Mandataire: Debay, Yves
(86) Numéro de dépôt international: FR9800179
(87) Numéro de publication internationale: WO9835335

(56) Documents cités:
- WO-A-95/08166
- DE-A- 2 728 157
- DE-U- 8 602 117
- US-A- 2 549 452
- US-A- 5 488 791

## Description

La présente invention concerne un panneau d'affichage à bande sans fin. L'invention concerne plus particulièrement un panneau d'affichage à bande sans fin, entraînée en rotation en marquant des pauses lorsque les affiches, par exemple publicitaires, portées par la bande sans fin se trouvent en vis-à-vis d'une fenêtre d'affichage.

Il est connu par les documents EP 0 253 033 et EP 0 048 353 notamment, des panneaux d'affichage à ruban permettant à un ruban comportant des affichages de se dérouler d'une position d'enroulement sur un rouleau inférieur pour s'enrouler sur un rouleau supérieur. Ce type de panneaux, pour tenir compte des variations de vitesse relatives que doivent avoir les rouleaux pour entraîner le ruban de façon tendue, comporte en général deux moteurs d'entraînements et une logique électronique assurant ces variations. Ces dispositifs de compensation des vitesses des rouleaux sont complexes et rendent coûteux ces panneaux.

Par ailleurs, la fixation des affiches sur le ruban mobile des panneaux de l'art antérieur est peu satisfaisante. En effet, en général les affiches sont collées sur les rubans ce qui ne permet pas un changement rapide et répété des affiches exposées.

Il est connu également des dispositifs à bande sans fin entraînée par des rouleaux rotatifs comportant des moyens pour maintenir la tension de la bande. Cependant, ces moyens de maintien de la tension de la bande sont complexes et coûteux.

Un but de l'invention est de proposer un panneau d'affichage à bande sans fin de structure simple permettant l'exposition d'affiches interchangeables et palliant les inconvénients de l'art antérieur.

Ce but est atteint par le fait que le panneau d'affichage à bande sans fin tendue entre deux tambours parallèles montés rotatifs dans un cadre et entraînés de façon intermittente par un moteur électrique, le cadre comporte des moyens d'éclairage de la portion de la bande exposée, la bande sans fin étant transparente et comportant des logements transparents, ou pochettes, destinés à accueillir des affiches ou supports d'informations.

Selon une autre particularité les logements du cadre destinés aux deux extrémités de l'un au moins des tambours sont oblongs, le panneau comportant des moyens permettant de modifier la position du ou des tambours dans ses logements oblongs, de façon à permettre le réglage de la distance entre les tambours et par là, la tension de la bande sans fin.

Selon une autre particularité la bande sans fin est pourvue de moyens de repère de position coopérant avec des moyens de détection situés sur le cadre, les moyens d'entraînement de la bande comportant des moyens de temporisation réglables assurant, aux moyens des signaux délivrés par les moyens de détection, le défilement de la bande de façon que chaque affiche soit exposée un temps déterminé et réglable.

Selon une autre particularité les moyens de détection des repères de position de la bande sont constitués de moyens photoélectriques.

Selon une autre particularité la bande sans fin est constituée de plastique transparent, les logements transparents ou pochettes, destinés à accueillir des affiches ou supports d'informations étant formés chacun par une feuille de plastique transparent, repliée et fixée, au niveau de trois de ses bords contre la bande sans fin et à intervalle régulier, par des moyens de collage.

Selon une autre particularité les moyens de collage des feuilles formant les pochettes sur la bande sans fin sont constitués de rubans adhésifs, les bords latéraux et en vis-à-vis de deux feuilles adjacentes étant fixés sur la bande sans fin par les mêmes rubans adhésifs.

Selon une autre particularité les moyens de collage des feuilles formant les pochettes sur la bande sans fin sont constitués de thermocollages.

Selon une autre particularité les moyens permettant de modifier la position du ou des tambours dans leurs logements oblongs, de façon à permettre le réglage de la tension de la bande sans fin, sont constitués de systèmes à étrier vissés sur le cadre, chacune des extrémités de l'axe du tambour étant montée pivotant dans un orifice d'un étrier respectif, le vissage et le dévissage d'une vis de positionnement respective de chaque l'étrier sur le cadre réalisant la translation de l'étrier par rapport au cadre et assurant la translation du tambour dans ses orifices oblongs.

Selon une autre particularité le socle du cadre du panneau comporte un interrupteur de mise en marche du panneau, le cadre étant intégré dans un boîtier comportant un couvercle pivotant pourvu d'une ouverture, de dimension correspondant à la dimension des affiches placées dans les pochettes exposées, la fermeture du couvercle sur le boîtier par pivotement actionnant l'interrupteur et assurant le fonctionnement en continu du panneau par la mise sous tension des moyens d'éclairage et des moyens d'entraînement intermittents des tambours.

Selon une autre particularité la bande sans fin comporte trois pochettes adjacentes sur sa circonférence.

Selon une autre particularité la dimension longitudinale du boîtier est supérieure à la distance séparant les génératrices extérieures des tambours, cette distance correspondant à 1,5 fois la longueur des affiches.

D'autres particularités et avantages de la présente invention apparaîtront plus clairement à la lecture de la description ci-après faite en référence aux dessins annexés dans lesquels :
- la figure 1 représente une vue en perspective, schématique et partielle, du cadre portant les mécanismes du panneau d'affichage selon l'invention,
- la figure 2 représente une vue en perspective et schématique du cadre du panneau d'affichage de la figure 1 sur lequel est montée une bande sans fin,
- la figure 3 représente une vue schématique et de dessus, d'une partie de la bande sans fin du panneau d'affichage de la figure 2, et illustrant les logements selon l'invention destinés aux affiches ou supports d'informations.

Le panneau affichage selon l'invention va à présent être décrit en référence aux figures 1 à 3. Le panneau (1) est constitué d'un cadre (2) vertical de faible épaisseur et sensiblement parallélépipédique. Le cadre (2) est pourvu de rebords (20) horizontaux au niveau de ses arêtes horizontales supérieure et inférieure. Les rebords (20) sont situés d'un même côté du cadre (2) constituant la face avant (8), ou face exposée, du panneau (1). Les extrémités de chacun des deux rebords (20) forment chacune une languette (21A, 21B) de faible longueur située dans le plan du rebord (20), de façon que, en vue de dessus, les rebords (20) aient sensiblement la forme de U. Les deux paires de languettes (21A, 21B) situées aux extrémités des deux arêtes verticales du cadre (2) sont prévues pour le montage de deux tambours (3, 33) cylindriques d'entraînement d'une bande (4) sans fin support d'information. Les axes de symétries des tambours (3, 33) étant parallèles aux arêtes verticales du cadre (2). Un premier tambour (3) est monté pivotant et fixe en translation entre les deux languettes (21A) d'une première paire de languettes. A cet effet, et de manière connue, les deux languettes (21A) sont pourvues chacune d'un orifice prévu pour une extrémité de l'axe du tambour (3). Chacune des languettes (21B) de la seconde paire de languette est pourvue d'un orifice (5) ou logement allongé, sensiblement parallèle au plan de la face (8) avant du cadre (2). Ces orifices (5) allongés sont destinés aux extrémités de l'axe d'un second tambour (33, figure 2). La forme allongée des orifices (5) permet la translation du second tambour (33) par rapport au premier tambour (3), en plus de sa rotation autour de son axe. Les languettes (21B) pourvues des orifices (5) allongés comporte également chacune une patte support (15), destinée au montage d'un système à étrier (16) permettant le réglage de la position du second tambour (33) dans les orifices (5) allongés. Chacune des pattes support (15) est située à proximité de l'orifice allongé (5) respectif, sur le bord de la languette (21B) formant l'extrémité latérale du rebord (20). Les pattes-supports (15) sont sensiblement perpendiculaires au plan des rebords (20) et orientées chacune vers l'extérieur du cadre (20). Chaque patte-support (15) est pourvue d'un perçage destiné au montage, au moyen d'une vis (17) et d'un écrou (non représenté), d'un étrier (16) en L. Chacune des deux faces de l'étrier (6) en L est pourvue d'un orifice (26, 36). Un premier orifice (26) de l'étrier (6) est prévu pour le montage, au moyen d'un système à vis (17) et écrou, de l'étrier (6) sur la patte-support (15) respective. Le second orifice (36) de l'étrier (6) est quant à lui prévu pour l'extrémité respective de l'axe du second tambour (33, figure 2). Ainsi, chaque étrier (6) est monté sur une languette (21B) respective, le second orifice (36) de chacune des étriers (6) étant superposé à l'orifice allongé (5) respectif. Puis le second tambour (33) est monté pivotant par les deux extrémités de son axe, au travers des orifices allongés (5), dans les seconds orifices (36) des étriers (6). De cette façon, en vissant et dévissant les vis (17), l'opérateur déplace les étriers (16) le long des orifices allongés (5) des languettes (21B). Le déplacement des étriers (6) provoque le déplacement des extrémités du second tambour (33) dans les orifices allongés (5). De cette manière l'opérateur peut régler de la distance du second tambour (33) par rapport au premier tambour (3), et par là, la tension d'une bande (4, figure 2) sans fin, support d'affichage, montée entre ces derniers. La bande (4) sans fin, constituée par exemple de plastique, est transparente et comporte des logements (9, figure 3) transparents, ou pochettes (9), destinés à accueillir des affiches ou supports d'informations. Les pochettes (9) transparentes destinés à accueillir des affiches supports d'informations sont formées chacune par une feuille (13) de plastique transparent, repliée et collée contre la bande (4) sans fin, au niveau de trois de ses bords. Par exemple, des rubans d'adhésif (14) assurent le collage des bords des feuilles (13) formant les pochettes (9). De manière avantageuse, et comme représenté à la figure 3, les bords verticaux et en vis-à-vis de deux feuilles (13) adjacentes sont collés sur la bande (4) par le même ruban d'adhésif. Bien entendu, l'invention ne se limite pas à cet exemple de réalisation. Ainsi le collage par adhésif des feuilles (13) formant les pochettes (9) peut être remplacé par un thermocollage ou tout autre moyen connu. Ainsi, en collant le bord inférieur et les deux bords latéraux de chaque feuille (13) contre la bande (4) sans fin, l'ouverture de la pochette (9) transparente est située au niveau de son bord supérieur. L'opérateur peut ainsi glisser aisément des affiches support d'information dans les pochettes. La bande sans fin (4) est montées sur le cadre (2) de façon que les deux portions parallèles de la bande (4) tendue soit situées de part et d'autre du plan vertical contenant le cadre (2) parallélépipédique. C'est à dire qu'une portion tendue de la bande (4) sans fin passe en vis-à-vis de la face (8) avant du panneau, tandis qu'une seconde portion tendue de la bande est située en vis-à-vis de la face arrière du cadre (non visible sur les figures). La face avant (8) du cadre comporte des moyens (10) d'éclairage de la portion de la bande (4) exposée. Ces moyens d'éclairage sont par exemple constitués de néons (10) ou de toute autre source lumineuse. Le panneau (1) est pourvu de moyens d'entraînement (11) en rotation intermittents des tambours (3, 33), les tambours entraînant à leur tour la bande (4) sans fin tendue entre ces demiers. Par exemple, et de manière connue, un moteur électrique (11), situé sur le rebord (20) supérieur assure l'entraînement en rotation du premier (3) tambour et, par un système connu de poulies et courroies, le second (33) tambour est également entraîné en rotation. Bien sûr, d'autres moyens connus d'entraînement des tambours (3, 33) peuvent être utilisés. Le socle (12) du cadre (2) contient les circuits électroniques des moyens d'entraînement des tambours (3, 33), notamment des moyens connus de temporisation (non représentés) assurant l'entraînement par intermittence de la bande (4) sans fin. A cet effet, le panneau est pourvu de moyens (6) de détection de la position de la bande (4) sans fin permettant aux moyens d'entraînement de marquer des pauses lorsque les affiches portées par la bande (4) sans fin arrivent en vis-à-vis d'une fenêtre d'exposition. Les moyens (6) de détection sont constitués d'une cellule photoélectrique (6) située par exemple dans la partie inférieure de la face (8) avant du cadre (2) et détectant des repères formés sur la bande (4). Les repères de position formés sur la bande (4) sans fin sont par exemple constitués de trous (7) ménagés sur le bord inférieur de chacune des pochettes (9). Les moyens de temporisation sont réglables par l'utilisateur, de façon à permettre le choix de la durée de la pause que marque chaque affiche qui se trouve exposée. Le socle (12) du cadre (2) du panneau comporte un interrupteur (18) de mise en marche du panneau d'affichage. De manière avantageuse, le cadre (2) est destiné à être logé dans un boîtier (non représenté) comportant un couvercle pivotant pourvu d'une ouverture (27) représentée symboliquement à la figure 2, de dimension correspondant à la dimension des affiches placées dans les pochettes (9) exposées. Lorsque le cadre (2) est logé dans le boîtier, la face avant (8) du cadre est située en vis-à-vis de l'ouverture (27) du couvercle du boîtier. Le boîtier peut par exemple avoir sensiblement la forme d'un boîtier de téléviseur. De manière préférée et non limitative, la fermeture du couvercle articulé du boîtier actionne l'interrupteur (18) de mise en marche du panneau. L'actionnement de l'interrupteur (18) assure le fonctionnement en continu du panneau (1) d'affichage par la mise sous tension des moyens (10) d'éclairage et des moyens (11) d'entraînement intermittents des tambours (3, 33).

Dans une forme de réalisation préférée du panneau d'affichage, la bande (4) sans fin transparente comporte trois pochettes (9) ayant chacune une hauteur d'environ 50 cm et une largeur d'environ 36,5 cm. Dès lors, la circonférence de la bande sans fin sera de l'ordre de 110 cm. L'espacement des tambours (3, 33) est déterminé par la circonférence de la bande (4) sans fin ainsi que par le diamètre de ces tambours (3, 33). Le cadre (2) a quant à lui des dimensions lui permettant d'être contenu dans un boîtier ayant une hauteur de 70 cm, une largeur de 56 cm et une épaisseur de 13 cm. Bien sûr, l'ouverture (27) couvercle du boîtier a une dimension correspondant à la dimension des pochettes (9). De façon préférée mais nullement limitative, la dimension longitudinale du boîtier est supérieure à la distance séparant les génératrices extérieures des tambours (3, 33), cette distance séparant les génératrices extérieures des tambours (3, 33) correspondant à 1,5 fois la longueur des affiches. De même, la temporisation réglable des moyens d'entraînement de la bande (4) peut être choisie par l'opérateur entre 4 et 18 secondes par exemple. Il est clair que cet exemple de réalisation préféré n'est nullement limitatif. Ainsi, le nombre et la taille des pochettes (9) pour affiches portées par la bande (4) sans fin peuvent être différents. En particulier la bande (4) sans fin peut porter plus de trois pochettes (9) transparentes pour affiches. Dès lors, les dimensions de la bande (4) sans fin et du cadre (2) sont adaptées en conséquence.

## Revendications

1. Panneau d'affichage à bande (4) sans fin tendue entre deux tambours (3, 33) parallèles montés rotatifs dans un cadre (2) et entraînés de façon intermittente par un moteur électrique (11), le cadre (2) comportant des moyens (10) d'éclairage de la portion de la bande (4) exposée, **caractérisé en ce que** la bande sans fin (4) est transparente et comporte des logements (9) transparents, ou pochettes, destinés à accueillir des affiches ou supports d'informations.

2. Panneau d'affichage selon la revendication 1 **caractérisé en ce que** les logements (5) du cadre (2) destinés aux deux extrémités de l'un (33) au moins des tambours (3, 33) sont oblongs, le panneau comportant des moyens (15, 16, 17) permettant de modifier la position du ou des tambours (3, 33) dans ses logements (5) oblongs, de façon à permettre le réglage de la distance entre les tambours (3, 33) et par là, la tension de la bande (4) sans fin.

3. Panneau d'affichage selon la revendication 1 ou 2 **caractérisé en ce que** la bande (4) sans fin est pourvue de moyens (7) de repère de position coopérant avec des moyens (6) de détection situés sur le cadre (2), les moyens (11, 12) d'entraînement de la bande (4) comportant des moyens de temporisation réglables assurant, aux moyens des signaux délivrés par les moyens (6) de détection, le défilement de la bande (4) de façon que chaque affiche soit exposée un temps déterminé et réglable.

4. Panneau d'affichage selon la revendication 3 **caractérisé en ce que** les moyens (6) de détection des repères de position de la bande (4) sont constitués de moyens photoélectriques.

5. Panneau d'affichage selon l'une des revendications 1 à 4 **caractérisé en ce que** la bande (4) sans fin est constituée de plastique transparent, les logements (9) transparents ou pochettes, destinés à accueillir des affiches ou supports d'informations étant formés chacun par une feuille (13) de plastique transparent, repliée et fixée, au niveau de trois de ses bords contre la bande (4) sans fin et à intervalle régulier, par des moyens (14) de collage.

6. Panneau d'affichage selon la revendication 5 **caractérisé en ce que** les moyens (14) de collage des feuilles (13) formant les pochettes (9) sur la bande (4) sans fin sont constitués de rubans adhésifs (14), les bords latéraux et en vis-à-vis de deux feuilles (13) adjacentes étant fixés sur la bande (4) sans fin par les mêmes rubans adhésifs.

7. Panneau d'affichage selon la revendication 5 **caractérisé en ce que** les moyens (14) de collage des feuilles (13) formant les pochettes (9) sur la bande (4) sans fin sont constitués de thermocollages.

8. Panneau d'affichage selon la revendication 2 **caractérisé en ce que** les moyens (15, 16, 17) permettant de modifier la position du ou des tambours (3, 33) dans leurs logements (5) oblongs, de façon à permettre le réglage de la tension de la bande (4) sans fin sont constitués de systèmes à étrier (16) vissés sur le cadre (2), chacune des extrémités de l'axe du tambour (33) étant montée pivotant dans un orifice (36) d'un étrier (16) respectif, le vissage et le dévissage d'une vis (17) de positionnement respective de chaque l'étrier (16) sur le cadre (2) réalisant la translation de l'étrier (16) par rapport au cadre (2) et assurant la translation du tambour (33) dans ses orifices (5) oblongs.

9. Panneau d'affichage selon l'une des revendications 1 à 8 **caractérisé en ce que** le socle (12) du cadre (2) du panneau comporte un interrupteur (18) de mise en marche du panneau, le cadre (2) étant intégré dans un boîtier comportant un couvercle pivotant pourvu d'une ouverture (27), de dimension correspondant à la dimension des affiches placées dans les pochettes (9) exposées, la fermeture du couvercle sur le boîtier par pivotement actionnant l'interrupteur (18) et assurant le fonctionnement en continu du panneau par la mise sous tension des moyens (10) d'éclairage et des moyens (11) d'entraînement intermittents des tambours (3, 33).

10. Panneau d'affichage selon l'une des revendications 1 à 9 **caractérisé en ce que** la bande (4) sans fin comporte trois pochettes (9) adjacentes sur sa circonférence.

11. Panneau d'affichage selon la revendications 9 **caractérisé en ce que** la dimension longitudinale du boîtier est supérieure à la distance séparant les génératrices extérieures des tambours (3, 33), cette distance correspondant à 1,5 fois la longueur des affiches.

## Patentansprüche

1. Anzeigetafel mit Endlosband (4), das zwischen zwei parallele Rollen (3, 33) gespannt ist, die drehbare in einem Rahmen (2) montiert sind und intermittierend von einen Elektromotor (11) angetrieben werden, wobei der Rahmen (2) Beleuchtungsmittel (10) für den sichtbaren Abschnitt des Bandes (4) aufweist, **dadurch gekennzeichnet, daß** das Endlosband (4) transparent ist und transparente Aufnahmen (9) oder Taschen aufweist, die dazu dienen, Aushänge oder Informationsträger aufzunehmen.

2. Anzeigetafel nach Anspruch 1, **dadurch gekennzeichnet, daß** die Aufnahmen (5) des Rahmens (2), die für die beiden Enden von wenigstens einer (33) der Rollen (3, 33) vorgesehen sind, länglich sind, wobei die Tafel Mittel (15, 16, 17) umfaßt, die es ermöglichen, die Lage der Rolle oder der Rollen (3, 33) in ihren länglichen Aufnahmen (5) zu verändern, so daß die Einstellung des Abstandes zwischen den Rollen (3, 33) und damit die Spannung des Endlosbandes (4) möglich ist.

3. Anzeigetafel nach Anspruch 1 oder 2, **dadurch gekennzeichnet, daß** das Endlosband (4) mit Positionsmarkierungsmitteln (7) versehen ist, die mit Erfassungsmitteln (6) zusammenwirken, die an dem Rahmen (2) angeordnet sind, wobei die Mitnahmemittel (11, 12) des Bandes (4) einstellbare Haltezeitmittel aufweisen, die mit Hilfe von Signalen, die von den Erfassungsmitteln (6) ausgesendet werden, das Weiterlaufen des Bandes (4) gewährleisten, so daß jeder Aushang eine bestimmte und einstellbare Zeit angezeigt ist.

4. Anzeigetafel nach Anspruch 3, **dadurch gekennzeichnet, daß** die Erfassungsmittel (6) für die Positionsmarkierungen des Bandes (4) als photoelektrische Mittel ausgebildet sind.

5. Anzeigetafel nach einem der Ansprüche 1 bis 4, **dadurch gekennzeichnet, daß** das Endlosband (4) aus transparentem Kunststoff gebildet ist, wobei die transparenten Aufnahmen (9) oder Taschen, die dazu dienen, die Aushänge oder Informationsträger aufzunehmen, jeweils aus einem Bogen (13) aus transparentem Kunststoff gebildet sind, der an drei seiner Ränder umgefalzt und in regelmäßigen Abständen durch Klebemittel (14) an dem Endlosband (4) befestigt ist.

6. Anzeigetafel nach Anspruch 5, **dadurch gekennzeichnet, daß** die Klebemittel (14) für die Bogen (13), welche die Taschen (9) an dem Endlosband (4) bilden, aus Klebestreifen (14) gebildet sind, wobei die seitlichen und den beiden angrenzenden Bogen (13) gegenüberliegenden Ränder an dem Endlosband (4) durch die gleichen Klebestreifen befestigt sind.

7. Anzeigetafel nach Anspruch 5, **dadurch gekennzeichnet, daß** die Klebemittel (14) für die Bogen (13), welche die Taschen (9) an dem Endlosband (4) bilden, aus Wärmeklebungen gebildet sind.

8. Anzeigetafel nach Anspruch 2, **dadurch gekennzeichnet, daß** die Mittel (15, 16, 17) die Veränderung der Lage der Rolle oder der Rollen (3, 33) in ihren länglichen Aufnahmen (5) ermöglichen, so daß die Einstellung der Spannung des Endlosbandes (4) möglich ist, aus Bügelsystemen (16) gebildet sind, die an den Rahmen (2) geschraubt sind, wobei jedes der Enden der Achse der Rolle (33) drehbar in einer Öffnung (36) eines jeweiligen Bügels (16) montiert ist, wobei das Verschrauben und das Lösen einer jeweiligen Positionierschraube (17) jedes Bügels (16) an dem Rahmen (2) die Verschiebung des Bügels (16) bezüglich des Rahmens (2) bewerkstelligt und die Verschiebung der Rolle (33) in ihren länglichen Öffnungen (5) gewährleistet.

9. Anzeigetafel nach einem der Ansprüche 1 bis 8, **dadurch gekennzeichnet, daß** der Sockel (12) des Rahmens (2) der Anzeigetafel einen Startschalter (18) der Anzeigetafel aufweist, wobei der Rahmen (2) in ein Gehäuse integriert ist, das eine schwenkbare Abdeckung aufweist, die mit einer Öffnung (27) versehen ist, deren Abmessung der Abmessung der Aushänge entspricht, die in den ausgestellten Taschen (9) untergebracht sind, wobei das Schließen der Abdeckung an dem Gehäuse durch Schwenken den Schalter (18) betätigt und das dauerhafte Funktionieren der Anzeigetafel durch Anlegen einer Spannung an die Beleuchtungsmittel (10) und die Mittel (11) zum intermittierenden Antrieb der Rollen (3, 33) gewährleistet.

10. Anzeigetafel nach einem der Ansprüche 1 bis 9, **dadurch gekennzeichnet, daß** das Endlosband (4) drei aneinandergrenzende Taschen (9) auf seinem Umfang aufweist.

11. Anzeigetafel nach Anspruch 9, **dadurch gekennzeichnet, daß** die Länge des Gehäuses größer ist als die Distanz, die die äußeren Mantellinien der Rollen (3, 33) trennt, wobei diese Distanz dem 1,5-fachen der Länge der Aushänge entspricht.

## Claims

1. Display panel with an endless band (4) stretched between two parallel drums (3, 33) mounted so as to rotate within a frame (2) and driven intermittently by an electric motor (11), the frame (2) comprising means (10) for lighting the exposed portion of the band (4), **characterised in that** the endless band (4) is transparent and comprises transparent housings (9), or pockets, intended to receive notices or information media.

2. Display panel according to Claim 1 **characterised in that** the housings (5) of the frame (2) intended for the two ends of at least one (33) of the drums (3, 33) are oblong, the panel comprising means (15, 16, 17) making it possible to modify the position of the drum or drums (3, 33) in its oblong housings (5), so as to make it possible to adjust the distance between the drums (3, 33) and, hence, the tension of the endless strip (4).

3. Display panel according to Claim 1 or 2 **characterised in that** the endless band (4) is provided with position-marking means (7) co-operating with detection means (6) located on the frame (2), the means (11, 12) for driving the band (4) comprising adjustable timing means ensuring, by means of signals supplied by the detection means (6), that the movement of the band (4) in such a way that each notice is exposed for a given adjustable time.

4. Display panel according to Claim 3 **characterised in that** the means (6) for detecting the position marks of the band (4) are constituted by photoelectric means.

5. Display panel according to one of Claims 1 to 4 **characterised in that** the endless band (4) is constituted by transparent plastic, the transparent housings (9) or pockets, intended for receiving notices or information media, each being formed by a sheet (13) of transparent plastic, folded and fixed, at three of its edges, against the endless band (4) and at regular intervals, by joining means (14).

6. Display panel according to Claim 5 **characterised in that** the means (14) for joining the sheets (13) forming the pockets (9) to the endless band (4) are constituted by adhesive strips (14), the side edges, facing each other, of two adjacent sheets (13) being fixed to the endless band (4) by the same adhesive strips.

7. Display panel according to Claim 5 **characterised in that** the means (14) for joining the sheets (13) forming the pockets (9) to the endless band (4) are constituted by heat-sealing.

8. Display panel according to Claim 2 **characterised in that** the means (15, 16, 17) by which the position of the drum or drums (3, 33) within their housings (5) can be modified so as to permit adjustment of the tension of the endless band (4), are constituted by bracket systems (16) screwed to the frame (2), each of the ends of the axis of the drum (33) being mounted so as to pivot in an orifice (36) of a respective bracket (16), the screwing and unscrewing of a respective screw (17) for positioning each bracket (16) on the frame (2) effecting the translation of the bracket (16) with respect to the frame (2) and ensuring the translation of the drum (33) within its oblong orifices (5).

9. Display panel according to one of Claims 1 to 8 **characterised in that** the pedestal (12) of the frame (2) of the panel has a switch (18) for switching on the panel, the frame (2) being integrated into a casing comprising a pivoting cover provided with an opening (27), of dimensions corresponding to the dimension of the notices placed in the exposed pockets (9), the closing of the cover on the casing, by pivoting, actuating the switch (18) and ensuring that the panel operates continuously by switching on the lighting means (10) and the intermittent drive means (11) for the drums (3, 33).

10. Display panel according to one of Claims 1 to 9 **characterised in that** the endless band (4) comprises three adjacent pockets (9) on its circumference.

11. Display panel according to Claim 9 **characterised in that** the longitudinal dimension of the casing is greater than the distance separating the external generatrices of the drums (3, 33), this distance corresponding to 1½ times the length of the notices.
